# EUROPÄISCHE PATENTSCHRIFT

(11) **EP 0 198 389 B1**
(45) Veröffentlichungstag und Bekanntmachung des Hinweises auf die Patenterteilung: **18.01.1995**
(21) Anmeldenummer: 86104749.6
(22) Anmeldetag: 08.04.1986
(51) Int. Cl.: A46B 11/04

(54) **Handbürste mit Speicher für Reinigungsflüssigkeit**
Handbrush with reservoir for a cleaning liquid
Brosse à main pourvue d'un réservoir pour un liquide de nettoyage

(30) Priorität: 17.04.1985 DE 3513730
(43) Veröffentlichungstag der Anmeldung: 22.10.1986
(73) Patentinhaber: Rothweiler, Emil, 72379 Hechingen (DE)
(72) Erfinder: Rothweiler, Emil, 72379 Hechingen (DE)
(74) Vertreter: Möbus, Rudolf, Dipl.-Ing.

(56) Entgegenhaltungen:
- EP-A- 0 127 453
- FR-A- 1 522 878
- FR-E- 63 044
- US-A- 2 091 369
- US-A- 2 493 990

## Beschreibung

Die Erfindung betrifft eine Handbürste mit einem als Speicher für eine Reinigungsflüssigkeit ausgebildeten Griffteil und mit einem Borstenträger, der einen zentralen, außen im Bereich der Borsten mündenden Auslaßkanal für die Reinigungsflüssigkeit aufweist, der mit einem gegen Federkraft verstellbaren plattenförmigen Schließglied versehen ist, das auf der Innenseite des Borstenträgers gegen die Auslaßkanalöffnung vorgespannt ist und einen durch den Auslaßkanal mit Abstand von dessen Wandung hindurch nach außen ragenden zapfenartigen Vorsprung trägt, dessen aus dem Auslaßkanal in den Borstenbereich herausragender Teil eine kürzere Länge als die Borsten sowohl in ihrer Ruhestellung als auch bei normaler Arbeitsdruckbelastung aufweist.

Eine Handbürste mit den vorstehend genannten Merkmalen ist durch die US-A-2 091 369 bekannt. Die dort beschriebene Spenderbürste ist als nicht nachfüllbare Einwegbürste ausgebildet, die weggeworfen wird, wenn ihr Flüssigkeitsbehälter geleert ist. Sie ist nicht wie eine nachfüllbare Speicherbürste für eine lange Lebensdauer konstruiert. Das den Auslaßkanal abdichtende Schließglied ist durch eine quasi punktuell an ihm angreifende und am Borstenträger der Bürste abgestützte Feder belastet, was auf längere Sicht keinen sicheren flüssigkeitsdichten Verschluß im Ruhezustand gewährleisten kann. Die nur einseitig abgestützte Feder ergibt keinen Flächendruck über den gesamten Durchmesserbereich des Schließgliedes, so daß bei der geringsten Federermüdung bereits ein sicherer Verschluß des Durchlaßkanales gefährdet ist. Außerdem grenzen bei dieser bekannten Handbürste Griffteil und Borstenträger nicht aneinander. Zwischen beiden Teilen liegt noch eine Dichtung, die ebenfalls im Laufe der Zeit ermüdet.

Aus der US-A-2 493 990 ist zwar eine nachfüllbare Handbürste mit einem als Speicher ausgebildeten Griffteil bekannt, bei welcher ein eine Austrittsöffnung des Griffteiles kontrollierendes Ventilglied von symmetrisch angreifenden Federungselementen belastet ist. Die dort offenbarte Bürste weist jedoch den Nachteil auf, daß die Ventilanordnung an der Schraubverbindungsstelle des als Flüssigkeitsspeicher dienenden Handgriffes mit einem die Borsten tragenden Bürstenkopf angeordnet ist, wobei der Ventilsitz für ein im Bürstenkopf gelagertes Ventilschließglied am Schraubenende des Bürstenkopfes ausgebildet ist, während die bandartigen Rückstellfederelemente mit ihren Enden an der Innenseite des Handgriffes befestigt sind, so daß bei jedem Öffnen der Bürste die Ventilteile freigelegt und voneinander gelöst werden. Außerdem ist die Wirkung der elastischen Federbänder auf das Schließglied davon abhängig, wie weit der Handgriff auf das Schraubende des Bürstenkopfes aufgeschraubt wird. Bei dieser Ventilanordnung und -ausbildung besteht die Gefahr, daß das Ventil undicht wird, was bedeutet, daß gespeicherte Reinigungsflüssigkeit in den hohlen Bürstenkopf abtropfen und dort durch unverschließbare Auslaßkanäle in den Borstenbereich ausfließen kann.

Wegen dieser unverschließbaren Auslaßkanäle muß bei dieser Bürste ohnehin dauernd mit nachfließender Reinigungsflüssigkeit beim Absetzen der Bürste auf den Bürstenkopf gerechnet werden. Zudem ist bei dieser Bürste der Stößel durch eine Hülse geführt, so daß beim Gebrauch der Bürste kein durch Querkräfte auf den Stößel herrührendes Kippmoment auf das Schließglied ausgeübt werden kann.

Der Erfindung liegt die Aufgabe zugrunde, eine Handbürste der eingangs genannten Art im Hinblick auf die Sicherheit des Verschlusses des Auslaßkanals durch das Schließglied und auf die Nachfüllbarkeit zu verbessern.

Die gestellte Aufgabe wird erfindungsgemäß mit den im kennzeichnenden Teil des Hauptanspruches aufgeführten Merkmalen gelöst. Das Schließglied und die das Schließglied belastende Biegefeder sind so angeordnet, daß sie beim Nachfüllen des Speicherraumes der Bürste nicht in ihrer Relativstellung zueinander verändert werden und auch nicht vom Ventilsitz oder der Federverankerung gelöst werden können. Die steg- bzw. tellerförmige Biegefeder ist mit ihren Enden bzw. ihrem Rand an der Innenseite des Griffteiles abgestützt, wobei sich jeweils eine symmetrische Belastung des Schließgliedes ergibt. Da bei der Benutzung der Handbürste das Abheben des Schließgliedes in der Regel während einer Längsbewegung der Bürste erfolgt, wird der Schließglied-Vorsprung 21 und damit zwangsläufig auch das mit ihm verbundene Schließglied beim Abheben in eine Schräglage gezwungen. Hier gewährleistet eine symmetrische Abstützung und ein entsprechend gleichmäßig über die gesamte Fläche des Schließgliedes verteilter Angriff der Biegefeder nach einer Entlastung des Schließgliedes eine Rückstellung in eine sichere Schließstellung, in welcher das Schließglied die innere Öffnung des Durchlaßkanales über ihren vollen Umfang abdichtet. Der Handgriff und der Borstenträger der erfindungsgemäß ausgebildeten Handbürste bleiben immer in einer festen Relativstellung zueinander. Dementsprechend bleibt auch die am Handgriff abgestützte Biegefeder immer in einer festen Relativstellung sowohl zum Handgriff als auch zu dem die Durchlaßöffnung im Borstenträger abdeckenden Schließglied der Ventilanordnung. Die Biegefeder kann zweckmäßig als mit Durchtrittsöffnungen versehene Tellerfeder ausgebildet sein.

Der in den Borstenbereich ragende Teil des Schließglied-Vorsprunges, der bei einem verstärkten Druck auf die Handbürste auf eine zu reinigende Fläche auftrifft, kann zweckmäßig aus einem weichen, nicht kratzenden Material gefertigt, beispielsweise aus einer kürzeren Borste oder einem kürzeren Borstenbüschel bestehen, so daß der verstärkte Druck auf die Handbürste unter Fortsetzung des Reinigungsvorganges ohne die Gefahr ausgeübt werden kann, daß durch den Schließglied-Vorsprung ein zu reinigender Gegenstand zerkratzt wird.

Bei einer erfindungsgemäß ausgebildeten Handbürste kann die Wandung des Griffteiles auch mindestens teilweise flexibel ausgebildet sein, so daß bei der Ausübung des verstärkten Druckes auf die Borsten auch ein Druck auf den Griffteil mit der Tendenz einer Verkleinerung des Inhalts des Speicherraumes für die Reinigungsflüssigkeit ausgeübt wird, die zu einem Auspressen von Reinigungsflüssigkeit durch das abgehobene Schließglied führt und eine gesonderte Belüftigung des Speicherraumes überflüssig macht oder eine Zwangsbelüftung über den Flüssigkeitsauslaßkanal erleichtert.

Eine erfindungsgemäß ausgebildete Handbürste gewährleistet einen sicheren Verschluß des Auslaßkanals, läßt sich leicht nachfüllen und aus wenigen Einzelteilen preisgünstig fertigen.

Nachfolgend wird ein Ausführungsbeispiel des Erfindungsgegenstandes anhand der beiliegenden Zeichnung näher erläutert.

Im einzelnen zeigen:
- Fig. 1: einen schematischen zentralen Längsschnitt durch eine runde und rotationssymmetrische Handbürste;
- Fig. 2: die Handbürste nach Fig. 1 in Explosionsdarstellung ihrer Einzelteile im zentralen Längsschnitt.

Die rotationssymmetrisch zu einer Achse 11 ausgebildete Handbürste 10 weist einen runden Borstenträger 12 oder 12a auf, der auf seiner Außenseite mit Borstenbüscheln 13 besetzt ist und eine zentrale Durchgangsöffnung 14 aufweist, die einen Flüssigkeitsauslaßkanal bildet. An den Borstenträger 12 schließt sich ein rotationssymmetrischer hohler Griffteil 15 an, dessen Innenraum einen Speicher 16 für Reinigungsflüssigkeit bildet, die durch eine obere Öffnung 17 des Griffteiles 15 eingefüllt werden kann. Die obere Öffnung 17 des Griffteiles 15 ist mit einem Innengewinde 18 versehen und mittels einer griffgünstig gerundeten Schraubkappe 19 verschließbar.

Die den Flüssigkeitsauslaßkanal bildende Durchgangsöffnung 14 des Borstenträgers 12 der Ausführungsform nach Fig. 1 und 2 ist auf der Innenseite des Borstenträgers 12 durch ein plattenförmiges Schließglied 20 verschließbar, das einen zapfenartigen Vorsprung 21 aufweist, der durch die Durchgangsöffnung 14 hindurch nach außen ragt. Der zapfenförmige Vorsprung 21 ist aus einem weichen, nicht kratzenden Material gefertigt und kann Längsnuten aufweisen. Sein in den Bereich der Borsten 13 vorstehender Teil ist wesentlich kürzer als die Länge der Borsten 13 in ihrer in der Zeichnung dargestellten Ruhestellung. Am Schließglied 20 liegt eine Tellerfeder 22 an, die in ihren Randbereich an einer Innenstufe 23 des Griffteiles 15 angestützt ist. Die Tellerfeder 22 kann als einfache, mit nicht dargestellten Durchtrittsöffnungen versehene Biegefeder ausgebildet sein oder durch einen mit beiden Enden an der Innenseite des Griffteiles 15 abgestützten Federsteg ersetzt sein.

Die Länge des in den Bereich der Borsten 13 vorstehenden Vorsprunges 21 des Schließgliedes 20 ist so gewählt, daß dieser Vorsprung auch bei normalem Arbeitsdruck und hierbei auftretender Ausbiegung der Borsten 13 noch nicht mit der zu reinigenden Fläche in Berührung kommt. Erst durch einen verstärkten Druck auf die Handbürste durch die sie führende Hand beim Arbeiten mit der Bürste wird der Vorsprung 21 beaufschlagt und führt zu einem Öffnen des Flüssigkeitsauslaßkanales 14 durch Abheben des Schließgliedes 20. Der Abstand zwischen der Wandung des Durchlaßkanales 14 und dem Vorsprung 21 oder Längsnuten des Vorsprunges 21 wird in Anpassung an die Konsistenz der Reinigungsflüssigkeit so groß gewählt, daß durch den geöffneten Flüssigkeitsauslaßkanal sowohl Reinigungsflüssigkeit austreten als auch Luft einströmen kann. Die Wandung des Griffteiles 15 kann auch stellenweise flexibel ausgebildet sein, so daß bei der Verstärkung des Anpreßdruckes auf die Handbürste ein Preßdruck auf die im Speicherraum 16 untergebrachte Reinigungsflüssigkeit wirksam werden kann, welcher das Ausfließen der Reinigungsflüssigkeit begünstigt. Eine Belüftung des Speicherraumes 16 kann aber auch durch ein in der Schraubkappe 19 angeordnetes, nicht dargestelltes und an sich bekanntes Klappenventil bewirkt werden, das ein Ausfließen von Reinigungsflüssigkeit bei schrägliegender Handbürste 10 verhindert.

## Patentansprüche

1. Handbürste mit einem als Speicher (16) für eine Reinigungsflüssigkeit ausgebildeten Griffteil (15) und mit einem Borstenträger (12), der einen zentralen, außen im Bereich der Borsten mündenden Auslaßkanal (14) für die Reinigungsflüssigkeit aufweist, der mit einem gegen Federkraft verstellbaren plattenförmigen Schließglied (20) versehen ist, das auf der Innenseite des Borstenträgers (12) gegen die Auslaßkanalöffnung vorgespannt ist und einen durch den Auslaßkanal (14) mit Abstand von dessen Wandung hindurch nach außen ragenden zapfenartigen Vorsprung (21) trägt, dessen aus dem Auslaßkanal (14) in den Borstenbereich herausragender Teil eine kürzere Länge als die Borsten (13) sowohl in ihrer Ruhestellung als auch bei normaler Arbeitsdruckbelastung aufweist, dadurch gekennzeichnet, daß das Schließglied (20) zu seiner Vorspannung gegen die Auslaßkanalöffnung durch eine an dem Schließglied (20) anliegende steg- bzw. tellerförmige Biegefeder (22) belastet ist, die mit ihren Enden bzw. ihrem Rand an der Innenseite des Griffteiles (15) abgestützt ist, und daß der an den Borstenträger (12) angrenzende Griffteil seine Füllöffnung an seinem dem Borstenträger (12) entgegengesetzten Ende aufweist und diese Füllöffnung mittels einer Schraubkappe (19) verschließbar ist.

2. Handbürste nach Anspruch 1, dadurch gekennzeichnet, daß die Biegefeder (22) als mit Durchtrittsöffnungen versehene Tellerfeder ausgebildet ist.

3. Handbürste nach Anspruch 1 oder 2, dadurch gekennzeichnet, daß mindestens der in den Borstenbereich ragende Teil des Schließglied-Vorsprunges (21) aus einem weichen, nicht kratzenden Material besteht.

4. Handbürste nach einem der Ansprüche 1 bis 3, dadurch gekennzeichnet, daß der in den Borstenbereich ragende Teil des Schließgliedvorsprunges (21) aus einer kürzeren Borste oder einem kürzeren Borstenbüschel besteht.

5. Handbürste nach einem der Ansprüche 1 bis 4, dadurch gekennzeichnet, daß die Wandung des Griffteiles (15) mindestens teilweise flexibel ausgebildet ist.

## Claims

1. A hand-brush having a handle part (15) constructed as a reservoir (16) for a cleaning liquid and having a bristle carrier (12) which comprises a central outlet channel (14) for the cleaning liquid, which channel leads outwards into the region of the bristles and is provided with a plate-shaped closure element (20) which is adjustable against spring pressure and which is biassed towards the outlet channel opening on the inside of the bristle carrier (12) and which bears a peg-like projection (21) protruding outwards through the outlet channel (14) at a distance from the wall of the latter, the part of which projection which protrudes from the outlet channel (14) into the bristle region has a length which is shorter than that of the bristles (13) both in its inoperative position and when subjected to normal operating pressure, characterised in that the closure element (20) is acted upon for its bias towards the outlet channel opening by a bridge- or plate-like flexural spring (22), which is seated against the closure element (20) and which is supported with its ends or its edge on the inside of the handle part (15), and that the handle part adjoining the bristle carrier (12) has its filling aperture at its end opposite the bristle carrier (12) and this filling aperture can be closed by means of a screw cap (19).

2. A hand-brush according to claim 1, characterised in that the flexural spring (22) is constructed as a plate spring provided with passageway openings.

3. A hand-brush according to claim 1 or 2 characterised in that at least the part of the closure element projection (21) which protrudes into the bristle region consists of a soft, non-scratching material.

4. A hand-brush according to any one of claims 1 to 3, characterised in that the part of the closure element (21) which protrudes into the bristle region consists of a shorter bristle or of a shorter tuft of bristles.

5. A hand-brush according to any one of claims 1 to 4, characterised in that the wall of the handle part (15) is at least partially of flexible construction.

## Revendications

1. Brosse à main avec une partie de préhension (15) formée comme réservoir (16) pour un liquide de nettoyage et avec un support de poils (12) qui présente un canal d'évacuation central (14), débouchant à l'extérieur dans la zone des poils, pour le liquide de nettoyage, qui est muni d'un organe de fermeture (20) en forme de plaque réglable contre la force d'un ressort, qui est précontraint sur le côté intérieur du support de poils (12) contre l'ouverture du canal d'évacuation et porte une saillie (21) en forme de téton dépassant vers l'extérieur à travers le canal d'évacuation (14) à distance de la paroi de celui-ci, dont la partie dépassant du canal d'évacuation (14) dans la zone des poils présence une longueur plus courte que les poils (13), tant dans sa position de repos que lors de la charge de pression de travail normale, caractérisée en ce que l'organe de fermeture (20) est sollicité pour sa précontrainte contre l'ouverture du canal d'évacuation par un ressort de flexion (22) en forme de traverse, respectivement de soucoupe, reposant sur l'organe de fermeture (20), qui est appuyé par ses extrémités, respectivement son bord, sur le côté intérieur de la partie de préhension (15) et en ce que la partie de préhension contiguë au support de poils (12) présente son ouverture de remplissage sur son extrémité opposée au support de poils (12) et cette ouverture de remplissage peut être fermée au moyen d'un bouchon fileté (19).

2. Brosse à main selon la revendication 1, caractérisée en ce que le ressort de flexion (22) est formé comme un ressort en soucoupe muni d'orifices de passage.

3. Brosse à main selon la revendication 1 ou 2, caractérisée en ce qu'au moins la partie de la saillie de l'organe de fermeture (21) dépassant dans la zone des poils est constituée d'un matériau mou, non grattant.

4. Brosse à main selon l'une des revendications 1 à 3, caractérisée en ce que la partie de la saillie de l'organe de fermeture (21) dépassant dans la zone des poils est constituée d'un poil plus court ou d'une touffe de poils plus courte.

5. Brosse à main selon l'une des revendications 1 à 4, caractérisée en ce que la paroi de la partie de préhension (15) est conçue au moins partiellement flexible.
